# EUROPÄISCHE PATENTSCHRIFT

(11) **EP 2 032 279 B1**
(45) Veröffentlichungstag und Bekanntmachung des Hinweises auf die Patenterteilung: **02.12.2009**
(21) Anmeldenummer: 07729385.0
(22) Anmeldetag: 22.05.2007
(51) Int. Cl.: B21D 39/02

(54) **VERFAHREN UND VORRICHTUNG ZUM FALZEN EINES RANDES EINES BLECHBAUTEILS, INSBESONDERE EINES BLECHBAUTEILS EINER KFZ-KAROSSERIE**
METHOD AND APPARATUS FOR FOLDING AN EDGE OF A SHEET COMPONENT IN PARTICULAR A SHEET COMPONENT OF A MOTOR VEHICLE CHASSIS
PROCÉDÉ ET DISPOSITIF POUR REPLIER UN BORD D'UNE PIÈCE DE TÔLE, EN PARTICULIER D'UNE PIÈCE DE TÔLE D'UNE CARROSSERIE DE VÉHICULE À MOTEUR

(30) Priorität: 21.06.2006 DE 102006028833
(43) Veröffentlichungstag der Anmeldung: 11.03.2009
(73) Patentinhaber: ThyssenKrupp Drauz Nothelfer GmbH, 74076 Heilbronn (DE)
(72) Erfinder: HERMANN, Mario, 69168 Wiesloch (DE)
(74) Vertreter: Cohausz & Florack
(86) Internationale Anmeldenummer: PCT/EP2007/054946
(87) Internationale Veröffentlichungsnummer: WO 2007/147692

(56) Entgegenhaltungen:
- EP-A1- 0 525 759
- EP-A1- 1 097 759
- EP-A1- 1 445 043
- DE-T- 10 392 607

## Beschreibung

Die Erfindung betrifft ein Verfahren und eine Vorrichtung zum Falzen eines Randes eines Blechbauteils, insbesondere einer Tür, einer Klappe oder eines ähnlichen Bauteils einer Kfz.-Karosserie, gemäß dem Oberbegriff des Anspruchs 1 bzw. 5.

Bei in der Praxis üblichen Verfahren zum Falzen eines Randes mit und ohne einem im Falz einzuklemmenden Rand eines anderen Blechbauteils erfolgt das Umfalten des abgewinkelten Randes in mehreren Stufen mittels einer Falzrolle, deren Mantel zylindrisch ist. Selbst bei diesem mehrstufigen Umfalten entwickelt sich bei höherer Laufgeschwindigkeit eine der Falzrolle vorauseilende Materialwelle, die bei Überschreiten einer kritischen Geschwindigkeit dazu führt, dass die Falzrolle die Materialwelle überspringt, was zu Falzfehlern führt. Deshalb ist die Laufgeschwindigkeit der Falzrolle je nach Dicke des zu falzenden Bleches auf 200 mm/s beschränkt.

Ein Verfahren zum Falzen eines Randes eines Blechbauteils der eingangs genannten Art ist bekannt (EP 1 445 043 A1, Fig. 4 und 5 mit zugehörigem Text). Bei diesem Verfahren ist die konisch konturierte Rolle mit ihrer Rotationsachse nur schief zur Ebene des zu falzenden Blechbauteils angestellt. Daraus ergibt sich ein vergleichsweise kurzer Abschnitt des Faltvorganges in Bewegungsrichtung der Rolle. Deshalb sind erhebliche Umformkräfte erforderlich, und es besteht die Gefahr eines nicht optimalen Falzergebnisses.

Der Erfindung liegt die Aufgabe zugrunde, ein Verfahren zum Falzen zu schaffen, das mit hoher Falzgeschwindigkeit und hoher Prozesssicherheit ausgeführt werden kann.

Diese Aufgabe wird bei einem Verfahren bzw. bei einer Vorrichtung der eingangs genannten Art durch die Merkmale des Kennzeichens des Anspruches 1 bzw. 5 gelöst.

Beim erfindungsgemäßen Falzverfahren erfolgt das Umfalten des Falzes einstufig. Wegen der besonderen Form der Falzrolle und ihrer windschiefen (zweimal schief: schiefe Anstellung ihrer Rotationsachse a) zur Ebene des Blechbauteils und b) zu ihrer Bewegungsrichtung) Anstellung greift diese über eine längere Strecke am umzulegenden Rand als eine mit ihrer Achse senkrecht zur Bewegungsrichtung angestellten, zylindrischen Falzrolle an. Deshalb bildet sich im Gegensatz zu einem Verfahren mit einer zylindrischen Rolle auch keine vorauseilende Materialwelle wie beim Stand der Technik, mit der Folge, dass es zu Falzfehlern kommt. Das bringt den weiteren Vorteil mit sich, dass das erfindungsgemäße Verfahren mit vergleichsweise hoher Falzgeschwindigkeit durchgeführt werden kann, z.B. mit mindestens 800m/sec, insb. 1200 m/sec und mehr.

Besonders günstig für den Falzvorgang wirkt sich aus, wenn der konische Mantelbereich die Kontur einer Hohlkehle hat. Vorzugsweise entspricht dann die Kontur einer halben Parabel. Die Kontur muss allerdings nicht im streng mathematischen Sinn parabelförmig sein; auch andere Konturen sind denkbar. Z.B eine Traktrix-Kurve, auch Schlepp-/Treidelkurve genannt.

Die Falzrolle ist vorzugsweise angetrieben.

Das erfindungsgemäße Rollfalzverfahren funktioniert besonders gut, wenn sich an den konischen Bereich im wesentlichen zylindrische Randbereiche anschließen.

Es versteht sich, dass die konkrete geometrische Kontur der Rolle und ihrer Anstellung von dem Falz, seiner Materialdicke und dem Fließverhalten des Materials abhängt. Der Anwender kann die optimale Kombination der Parameter aber durch Betriebsversuche leicht ermitteln. Die relativen geometrischen Verhältnisse und Bewegungen zwischen der Falzrolle und dem zu falzenden Rand lassen sich auf mannigfache Weise realisieren. So kann der Rand ortsfest gehalten und die Rolle bewegt und angestellt werden oder umgekehrt oder eine Kombination daraus. Die dabei eingesetzten Mittel können Schlitten, Schienen Antriebs- und Führungs- und Stellmittel (Roboter) sein.

Im Folgenden wird die Erfindung anhand einer ein konkretes Ausführungsbeispiel darstellenden Zeichnung näher erläutert. Im Einzelnen zeigen:
- Fig. 1: eine Falzrolle und ein zu falzendes Blechbauteil während des Falzvorgangs in perspektivischer Ansicht aus der Gegenrichtung zur Bewegungsrichtung und
- Fig. 2: die Falzrolle im Axialschnitt.

Das erfindungsgemäße Verfahren lässt sich an einem Blechbauteil mit einem einfachen Falz oder an einem Blechbauteil unter Einschluss eines weiteren Blechbauteils durchführen. Das Ausführungsbeispiel zeigt ein Verfahren zum Falzen eines einfachen Falzes.

Dazu ist das Blechbauteil 1 mit einem abgewinkelten hoch stehenden Rand 2 auf einem Bett 3 örtlich festgelegt. Das Bett 3 kann stationär angeordnet sein, aber auch bewegt werden, je nachdem, welche Bauteile gefalzt werden sollen.

Oberhalb des Bettes 3 ist eine konturierte freilaufende oder angetriebene Falzrolle 4 in Längsrichtung des Randes 2 und parallel zu diesem verfahrbar gelagert. Die dafür erforderlichen Antriebs- und Führungsmittel sind in der Zeichnung nicht dargestellt. Die Mantelfläche 5 der Falzrolle 4 setzt sich aus zwei äußeren Randbereichen 5a, 5b und einem mittleren Bereich 5c zusammen, wobei die äußeren Randbereiche 5a, 5b eine zylindrische Form und der für den Falzvorgang hauptsächlich verantwortliche, mittlere Bereich 5c die Form eines Konus hat. Konkret hat der mittlere Bereich 5c die Kontur einer Hohlkehle, deren Erzeugende eine halbe Parabel ist, wobei der die Hohlkehle aufweisende mittlere Bereich 5c auf der einen Seite über eine Stufe am äußeren Bereich 5a des größten Durchmessers der Falzrolle 4 endet und auf der anderen Seite stufenlos in den äußeren Bereich 5b des kleinsten Durchmessers übergeht.

Eine solche Falzrolle 4 lässt sich mittels der nicht dargestellten Führungs- und Anstellmittel derart windschief zu ihrer Bewegungsrichtung längs des Falzes anstellen, dass sie bei ihrer Bewegung zunächst mit ihrer voreilenden Seite ihres äußeren Bereichs 5a ihres größten Durchmessers an dem hochstehenden Rand 2 angreift und damit den Umlegvorgang einleitet. Der Rand 2 gleitet dann weiter über den mittleren Bereich 5c, wobei er weiter umgelegt wird, bis dass er endlich mit dem Bereich 5b ihres kleinsten Durchmessers zur Anlage am ebenen Blechbauteil 1 gedrückt wird. Je nach Kontur der Falzrolle 4 lassen sich auf diese Weise flache, aber auch tropfenförmige Falze (z.B. Eurofalze) bilden. In jedem Fall erfolgt der Falzvorgang kontinuierlich und mit hoher Falzgeschwindigkeit. Die Falzung erfolgt somit einstufig, d.h. in einem Arbeitsschritt. Mehrstufige Falzschritte, wie sie aus dem beschriebenen Stand der Technik bekannt sind, sind nicht erforderlich. Die Gefahr von Falzfehlern ist wegen der besonderen Form und Anstellung der Falzrolle 4 minimiert.

## Patentansprüche

1. Verfahren zum Fallen eines Randes (2) eines Blechbauteils (1), insbesondere einer Tür, einer Klappe oder eines ähnlichen Bauteils einer Kfz-Karosserie, bei dem der abgewinkelte Rand (2) mit einer längs dieses Randes (2) geführten Falzrolle (4) auf dem angrenzenden Teil des Blechbauteils (1) zur Anlage gebracht wird, wobei als Falzrolle (4) eine an ihrer umlaufenden Mantelfläche (5) konisch konturierte Rolle mit einer schiefen Anstellung ihrer Rotationsachse zur Ebene des Blechbauteils (1) verwendet wird, wobei die Falzrolle (4) bezüglich ihrer Rotationsachse (4) zusätzlich schief zur Bewegungsrichtung angestellt ist,
**dadurch gekennzeichnet, dass** sich an den konischen Bereich (5c) der Falzrolle (4) im wesentlichen zylindrische Randbereiche (5a, 5b) anschließen, wobei die Falzrolle (4) mittels Führungs- und Anstellmitteln derart windschief zu ihrer Bewegungsrichtung längs des Falzes angestellt wird, dass die Falzrolle (4) bei ihrer Bewegung zunächst mit ihrer voreilenden Seite ihres zylindrischen äußeren Bereichs (5a) des größten Durchmessers an dem hochstehenden Rand (2) angreift und damit den Umlegvorgang einleitet, wobei der Rand (2) dann weiter über den mittleren konischen Bereich 5c gleitet, wobei der Rand (2) weiter umgelegt wird bis er endlich mit dem zylindrischen Bereich (5b) des kleinsten Durchmessers zur Anlage am ebenen Blechbauteil (1) gedrückt wird.

2. Verfahren zum Falzen nach Anspruch 1, **dadurch gekennzeichnet, dass** der konische Bereich (5c) des Mantels die Kontur einer Hohlkehle hat.

3. Verfahren nach Anspruch 2, **dadurch gekennzeichnet, dass** die Kontur der Hohlkehle einer halben Parabel entspricht.

4. Verfahren nach einem der Ansprüche 1 bis 4, **dadurch gekennzeichnet, dass** die konturierte Rolle (5) angetrieben ist.

5. Vorrichtung zum Falzen eines Randes (2) eines Blechbauteils (1), insbesondere einer Tür, einer Klappe oder eines ähnlichen Bauteils einer Kfz-Karosserie, mit einer Falzrolle (4), wobei die Falzrolle (4) als eine an ihrer umlaufenden Mantelfläche (5) konisch konturierte Rolle ausgebildet ist, wobei die Rotationsachse der Falzrolle (4) schief zur Ebene des Blechbauteil (1) anstellbar ist, so dass bei Führung der Falzrolle (4) längs des abgewinkelten Randes (2) dieser auf dem angrenzenden Teil des Blechbauteils (1) zur Anlage bringbar ist,
**dadurch gekennzeichnet, dass**
sich an den konischen Bereich (5c) der Falzrolle (4) im wesentlichen zylindrische Randbereiche (5a, 5b) anschließen, wobei die Falzrolle (4) mittels Führungs- und Anstellmitteln derart windschief zu ihrer Bewegungsrichtung längs des Falzes anstellbar ist, dass die Falzrolle (4) bei ihrer Bewegung zunächst mit ihrer voreilenden Seite ihres zylindrischen äußeren Bereichs (5a) des größten Durchmessers an dem hochstehenden Rand (2) angreift und damit den Umlegvorgang einleitet, wobei der Rand (2) dann weiter über den mittleren konischen Bereich 5c gleitet, wobei der Rand (2) weiter umgelegt wird bis er endlich mit dem zylindrischen Bereich (5b) des kleinsten Durchmessers zur Anlage am ebenen Blechbauteil (1) gedrückt wird.

## Claims

1. A method for folding an edge (2) of a sheet metal component (1), in particular of a door, a flap or a similar component of a motor vehicle chassis, in which the angled edge (2) is brought to abutment on the adjoining part of the sheet metal component (1) with a folding roller (4) guided along this edge (2), wherein as folding roller (4) a roller is used which is conically contoured on its circumferential covering surface (5) with an oblique position of its rotation axis to the plane of the sheet metal component (1), wherein the folding roller (4) is additionally positioned, with respect to its rotation axis (4), obliquely to the direction of movement, **characterized in that** substantially cylindrical edge regions (5a, 5b) adjoin the conical region (5c) of the folding roller (4), wherein the folding roller (4) is positioned by means of guiding- and positioning means skew to its direction of movement along the fold, such that the folding roller (4) on its movement firstly engages with its leading side of its cylindrical outer region (5a) of the greatest diameter on the elevated edge (2) and thereby initiates the turn-over process, wherein the edge (2) then slides further over the central conical region (5c), wherein the edge (2) is further turned over until it is finally pressed with the cylindrical region (5b) of the smallest diameter for abutment on the flat sheet metal component (1).

2. The method for folding according to Claim 1, **characterized in that** the conical region (5c) of the covering surface has the contour of a fillet.

3. The method according to Claim 2, **characterized in that** the contour of the fillet corresponds to a half parabola.

4. The method according to one of Claims 1 to 4, **characterized in that** the contoured roller (5) is driven.

5. A device for folding an edge (2) of a sheet metal component (1), in particular of a door, a flap or a similar component of a motor vehicle chassis, with a folding roller (4), wherein the folding roller (4) is constructed as a roller which is conically contoured on its circumferential covering surface (5), wherein the rotation axis of the folding roller (4) is able to be positioned obliquely to the plane of the sheet metal component (1), so that on guiding of the folding roller (4) along the angled edge (2), the latter is able to be brought to abutment on the adjoining part of the sheet metal component (1), **characterized in that** substantially cylindrical edge regions (5a, 5b) adjoin the conical region (5c) of the folding roller (4), wherein the folding roller (4) is able to be positioned by means of guiding- and positioning means skew to its direction of movement along the fold such that the folding roller (4) on its movement firstly engages with its leading side of its cylindrical outer region (5a) of the greatest diameter on the elevated edge (2) and thereby initiates the turn-over process, wherein the edge (2) then slides further over the central conical region (5c), wherein the edge (2) is further turned over until it is finally pressed with the cylindrical region (5b) of the smallest diameter for abutment on the flat sheet metal component (1).

## Revendications

1. Procédé pour replier un bord (2) d'une pièce en tôle (1), en particulier d'une porte, d'un hayon, ou d'un élément analogue d'une carrosserie de véhicule automobile, dans lequel le bord (2) replié est appliqué sur la partie adjacente de la pièce en tôle (1) au moyen d'un rouleau de pliage (4), qui est guidé le long de ce bord (2), le rouleau de pliage (4) utilisé étant un rouleau dont la surface latérale (5) présente un contour conique et l'axe de rotation étant incliné par rapport au plan de la pièce en tôle (1), le rouleau de pliage (4) étant, de plus, incliné par rapport à la direction de déplacement quant à son axe de rotation (4), **caractérisé en ce que** des zones marginales essentiellement cylindriques se raccordent à la section conique du rouleau de pliage (4), le rouleau de pliage (4) étant mis hors d'équerre par rapport à son sens de déplacement, par l'intermédiaire de moyens de guidage et de réglage, de sorte que ledit rouleau de pliage (4), lors de son déplacement, attaque tout d'abord le bord le plus élevé (2), avec le côté avant de sa zone extérieure cylindrique présentant le plus grand diamètre, ledit bord (2) glissant alors plus avant sur la zone médiane conique (5c), et le pliage dudit bord (2) se poursuivant jusqu'à ce que celui-ci soit enfin pressé contre la pièce en tôle (1) plane, avec la zone cylindrique (5b) présentant le plus petit diamètre.

2. Procédé selon la revendication 1, **caractérisé en ce que** la zone conique (5c) de la surface latérale présente un contour en forme de gorge creuse.

3. Procédé selon la revendication 2, **caractérisé en ce que** le contour en forme de gorge creuse correspond à une demie parabole.

4. Procédé selon l'une des revendications 1 à 3, **caractérisé en ce que** le rouleau contourné (6) est entraîné.

5. Dispositif pour replier un bord (2) d'une pièce en tôle (1), en particulier d'une porte, d'un hayon, ou d'un élément analogue d'une carrosserie de véhicule automobile, avec un rouleau de pliage (4), ledit rouleau de pliage (4) consistant en un rouleau, dont la surface latérale (5) présente un contour conique, l'axe de rotation pouvant être incliné par rapport au plan de la pièce en tôle (1), de sorte que le bord (2) puisse être appliqué contre la partie y adjacente de la pièce en tôle (1), par guidage du rouleau de pliage (4) le long du bord replié, **caractérisé en ce que** des zones marginales essentiellement cylindriques (5a, 5b) se raccordent à la section conique (5c) du rouleau de pliage (4)), le rouleau de pliage (4) pouvant être incliné par rapport à son sens de déplacement le long de la pliure, par l'intermédiaire de moyens de guidage et de réglage, de sorte que le rouleau de pliage (4), lors de son déplacement, attaque tout d'abord le bord le plus élevé (2) avec le côté, en avant dans le sens de marche, de sa zone extérieure cylindrique de diamètre supérieur, et déclenche ainsi le processus de pliage, le bord (2) continuant de glisser sur la zone médiane conique (5c), le pliage du bord (2) étant poursuivi jusqu'à ce que celui-ci soit enfin pressé contre la pièce en tôle (1) plane, avec la zone cylindrique (5b) de diamètre inférieur.
